# EUROPÄISCHE PATENTSCHRIFT

(11) **EP 1 524 374 B1**
(45) Veröffentlichungstag und Bekanntmachung des Hinweises auf die Patenterteilung: **09.06.2010**
(21) Anmeldenummer: 04024392.5
(22) Anmeldetag: 13.10.2004
(51) Int. Cl.: E04B 1/348

(54) **Vorrichtung in Form eines Bauwerks sowie Verfahren zum Errichten eines solchen Bauwerks**
Construction device and process for building such a construction
Dispositif sous forme de construction et procédé pour ériger une telle construction

(30) Priorität: 14.10.2003 DE 10349897
(43) Veröffentlichungstag der Anmeldung: 20.04.2005
(73) Patentinhaber: Preschan, Wolfgang, 8570 Voitsberg (AT)
(72) Erfinder: Preschan, Wolfgang, 8570 Voitsberg (AT)
(74) Vertreter: Wagner, Kilian

(56) Entgegenhaltungen:
- DE-A- 4 027 137
- GB-A- 2 140 525
- US-A- 3 836 270

## Beschreibung

Die Erfindung betrifft eine Vorrichtung in Form eines Bauwerkes mit wenigstens einem Raum, der einen von Wandelementen umgebenen sowie von einem Deckenelement überspannten Bodenbereich aufweist, nach dem Oberbegriff des Anspruches 1. Zudem umfasst sie ein Verfahren zum Errichten eines solchen Bauwerkes mit einer Mehrzahl von Räumen.

Die US 3 832 811 schildert eine Bauweise, bei der Boden, Wände und Decke für Raumzellen in zusammengefaltetem Zustand an die Baustelle geliefert und dann dort gegeneinander ausgerichtet und festgelegt werden. Die Tragstruktur besteht aus Stahl mit Rahmen aus Formrohren und Deckenelementen aus Trapezprofilen. Im Gebäudezentrum verläuft ein Installationsschacht für Klimaanlage und Elektroversorgungen.

Der DE 26 06 353 A sind Eckstücke für den Zusammenbau von Teilen an der Baustelle aus Metallguss, insbesondere aus Leichtmetall, zu entnehmen. Es werden Zwischenposten und Querträger aus metallischen Hohlprofilen über Verbindungszapfen geschoben und mit Schrauben lösbar angefügt.

DE 40 27 137 A1 offenbart einen Grundrahmen für eine Container-Einheit, welcher Grundrahmen materialsparend für eine Einzel-Container-Einheit an Ort und Stelle aufgebaut werden kann, sodaß der oft umständliche Transport ganzer Container-Einheiten entfällt. Der Grundrahmen ist aus vier Eckpfosten, vier Längsprofilen und vier Querprofilen zusammengefügt für daraus aufbaubare Baueinheiten, deren Rahmenflächen mit Boden-, Decken- bzw. Wandelementen ausfachbar sind. Die Eckpfosten sowie die Längs- und Querprofile bestehen aus im Querschnitt gleichen Kanthölzern, deren Enden in passenden und entsprechend miteinander zu Eckverbindern verbundenen Rohrstücken sitzen und in diesen eingespannt und/oder lösbar befestigt sind. DE 40 27 137 A1 offenbart eine Vorrichtung, die die Merkmale des Oberbegriffes des Anspruchs 1 aufweist.

Vor allem beim Herstellen von Wohn- und Geschäftsbauwerken ist die herkömmliche Bauweise am Einbauort zunehmend mit erheblichem Kosten- und Zeiteinsatz verbunden. Es hat sich auch gezeigt, dass die Erstellung derartiger Bauten in der Art eines sog. Fertighauses konventioneller Art und üblicher Aufstellform vor Ort keine wesentlichen Verbesserungen bringt.

Angesichts dieser Gegebenheiten hat sich der Erfinder das Ziel gesetzt, eine Konzeption für den Bau solcher Gebäude anzubieten, dank derer eine schnelle Errichtung bei günstiger Kostenstruktur möglich ist. Vor allem soll auch eine wirksame Sicherung von Teilen des Gebäudes während des Transportes erfolgen können.

Zur Lösung dieser Aufgabe führt der Gegenstand der unabhängigen Ansprüche 1 und 22; die Unteransprüche geben günstige Weiterbildungen an.

Erfindungsgemäß sind zumindest zwei in einem Winkel zueinander angeordnete plattenartig flächige Elemente durch Knoten- oder Verbindungselemente miteinander transportfähig verbunden. Die flächigen Wand- oder Bodenelemente sollen die Umrisse einer transportablen Raumzelle bzw. eines Containers bestimmen, welch letztere/r bereits am Herstellungsort -- also vor dem Transport zum Aufstellbereich -- mit den notwendigen Installation versehen ist.

Für den Zusammenbau werden erfindungsgemäße Verbindungselemente oder -organe mit rohrförmigen einen Querschnitt aufweisenden Abschnitten zur Aufnahme jeweils eines Pfostenelementes entsprechenden Querschnitts eingesetzt; die rohrförmigen Abschnitte weisen dazu bevorzugt einen rechteckigen Querschnitt auf, insbesondere einen quadratischen Querschnitt.

Erfindungsgemäß entspricht die äußere Breite des rohrförmigen Abschnittes der Dicke des Pfostenelements; dieses wird mit einem Endabschnitt in den rohrförmigen Abschnitt eingesetzt und die Weite von dessen Innenraum entspricht erfindungsgemäß der Breite jenes Endabschnitts. Dank dieser Vorgabe können an die Pfostenelemente anzuschlagende Platten sowohl außenseitig jenen Pfostenelementen als auch den Außenflächen jener Verbindungselemente angelegt werden.

In einer bevorzugten Ausgestaltung bietet das Verbindungselement drei rohrförmige Abschnitte an, deren Längsachsen im rechten Winkel zueinander verlaufen; zwei rohrförmige Abschnitte sollen von jeweils einer Rohrwand des dritten rohrförmigen Abschnitts an dessen Rohrmündung ausgehen, der vorteilhafterweise einem Wandelement zugeordnet ist, während die beiden anderen Rohrabschnitte zum Boden- oder Deckenbereich gehören.

Im Rahmen einer Weiterbildung liegt es, dass an einer dritten Rohrwand des dritten rohrförmigen Abschnitts von einer die benachbarte Rohrmündung begrenzenden Kanten des Verbindungselementes ein Flossenblech -- als Auflage für ein Bauelemente -- ausgeht; dieses Flossenblech soll mit der Rohrmündung fluchten sowie mit der Rohrwandung durch einen kammartigen mittigen Steg gleicher Kraglänge zusätzlich verbunden sein. Das mit der Rohrmündung fluchtende Flossenblech rechteckigen Grundrisses wird in einer anderen Ausgestaltung durch einen etwa dreiecksförmigen mittigen Steg mit der Rohrwand verbunden, dessen Kraglänge kürzer ist als die Kraglänge des Flossenblechs. Zudem soll die Höhe des Steges kürzer sein als die Kraglänge des Flossenblechs, welch letzteres bevorzugt beidseits des Steges mit Bohrungen versehen ist.

Ein anderes Verbindungselement weist vorzugsweise an einem der rohrförmigen Abschnitte ein mit einer Rohrwand fluchtendes -- der Schenkellänge des rohrförmigen Abschnitts etwa entsprechendes -- Seitenblech auf, das entlang einer Längskante des rechtwinkelig angebrachten anderen rohrförmigen Abschnitts in eine Querwand übergeht; an diese soll ein zum Seitenblech paralleles Stufenblech angeformt sein. Etwa in Längsmitte des Seitenblechs soll ein mit diesem verbundener Stegstreifen gleicher Schenkellänge verlaufen. Hier bildet letzterer mit einem Teil des Seitenbleches sowie der anschließenden Rohrwand eine Einschubbahn für eines der -- bevorzugt als Holzbalken ausgebildeten -- Pfostenelemente.

Im Rahmen einer Weiterbildung liegt zudem eine Ausgestaltung des Verbindungselements mit einem rechten Winkel aus zwei aneinandergefügten rohrförmigen Abschnitten, an den ein in einem Winkel von mehr als 90° zu einer Längsachse sowie zu einer Rohrwand von letzterer ein dritter rohrförmiger Abschnitt abragt. Hier soll von einer Seitenwand des geneigten rohrförmigen Abschnittes parallel zu dessen Längsachse eine Blechplatte abstehen mit einer quer zu ihr verlaufenden Endplatte und in Längsmitte der Blechplatte soll von dieser ein Steg aufragen, der einends an die Endplatte angeschlossen ist. Auch hier wird durch eine Wand des geneigten rohrartigen Abschnitts, den Steg sowie einen zwischen diesen verlaufenden Teil der Blechplatte eine Einschubbahn hergestellt, deren Funktion oben erwähnt ist.

Als günstig hat es sich erwiesen, von einem der rechtwinkelig aneinandergefügten rohrförmigen Abschnitte ein Flossenblech mit mittigem kammartigen Steg abkragen zu lassen, der parallel zur Rohrlängsachse verlaufen soll; das Flossenblech ist samt Steg der Endplatte der Blechplatte benachbart.

Nach einem anderen Merkmal einer Weiterbildung soll zumindest einer der rohrförmigen Abschnitte im Bereich seiner den anderen rohrförmigen Abschnitten zugeordneten Mündungskanten mit zumindest einem seinen Innenraum querenden Anschlagstift oder Rundstab versehen werden; letzterer dient als zusätzliche Stabilisierungshilfe bzw. als Halteorgan für einen Endbereich des eingeschobenen Holzprofils oder Pfostenelements.

Vorzugsweise soll von einer Schenkelwand einer Profilrinne des Verbindungselementes ein rohrförmiger Abschnitt abragen, bevorzugt in Längsmitte der Schenkelwand. Dem rohrförmigen Abschnitt der Schenkelwand der Profilrinne ist erfindungsgemäß an deren Profilboden ein anderer rohrförmiger Abschnitt des Verbindungselementes zugeordnet. Auch soll das Verbindungselement in vorteilhafter Weise mit zwei Rohrwinkeln aus jeweils zwei rohrförmigen Abschnitten versehen sein; der eine rohrförmige Abschnitt des einen Rohrwinkels soll einem rohrförmigen Abschnitt des anderen Rohrwinkels in einem Neigungswinkel von etwa 10° bis 20° -- bevorzugt etwa 15° -- zugeordnet sein und dessen anderer Abschnitt von der Ebene der anderen drei Abschnitte etwa rechtwinkelig abragen.

Im übrigen hat sich eine freie Schenkellänge der rohrförmigen Abschnitte aller Verbindungselemente von etwa 300 mm als besonders günstig herausgestellt.

In den vor allem dreidimensional eingesetzten Verbindungselementen der oben erörterten Formgebung treten auch flächige Verbindungselemente hinzu, etwa solche mit zwei in einem Winkel von mehr als 90° ihrer Längsachsen aneinandergrenzenden rohrförmigen Abschnitten, von deren freien Enden jeweils ein Rohrstumpf abragt; beide Rohrstümpfe dieses Verbindungselementes sollen zueinander parallel gerichtet sein. Von der Rückenfläche der beiden rohrförmigen Abschnitte des Verbindungselementes kann auch jeweils ein Winkeleisen abragen, dessen einer Schenkel mit der Rückenfläche fluchet, wobei beide -- Oberflächen bildende -- Winkeleisen im Anstoßbereich miteinander verbunden sind. Zudem soll der Anstoßbereich einen eine Symmetrieebene bildenden Steg enthalten.

Nach einem anderen Merkmal einer Weiterbildung bestimmen zumindest zwei der mit einem Verbindungselement versehenen Pfostenelemente mit an sie in Abstand parallel zueinander angeschlagenen Platten sowie mit zumindest zwischen diesen angeordneten Dämmschichten ein flächiges Element.

Bei einem bevorzugten Verfahren werden mehrere sog. Container oder Raumzellen in einem Herstellungswerk vorgefertigt, mit den Installationen versehen und anschließend an den Einbauort überführt; die Installationen werden nach dem Festlegen der Container oder Raumzellen am Einbauort miteinander verbunden. Es werden also fertig bestückte Container in einem Herstellungswerk errichtet und dabei mit den -- insbesondere Transportverbindungsknoten darstellenden -- Verbindungselementen versehen, die beim Zusammenbau des Hauses auch eine Verbindung zwischen den Containern ermöglichen. Die Arbeiten am Einbauort beschränken sich also auf das Aneinanderfügen der Container bzw. Raumzellen und ihrer Installationen. An diesem Einbauort werden die vorgefertigten und mit den Installationen versehenen Raumzellen bzw. Container nebeneinander und/oder übereinander angeordnet, miteinander verschraubt und bilden mit jeweils zumindest einer ihrer Wände gemeinsam einen Abschnitt einer der Gebäudewandungen, die dann als Außenwand bevorzugt zusätzlich mit einer Dämmschicht ausgestattet'werden.

Die Raumzellen, die i.w. aus Holzwerkstoffen und diese verbindenden Knoten aus Stahl bzw. aneinandergeschweißten handelsüblichen Formrohren bestehen, werden also als fertige Raummodule zur Baustelle gebracht und dort einander zugeordnet. Die Kanthölzer werden in die Knotenelmente eingeschoben und mit Schrauben gesichert. Zudem können auf diese Knotenelemente Holzwerkstoffplatten aufgeleimt und mit entsprechenden Nägeln unlösbar verbunden werden. Diese Module enthalten Klimaanlagen bzw. herkömmliche Heizsysteme mit Heizkörpern und/oder Fußbodenheizung. Sämtliche Installationen können -- je nach Erfordernis -- an jeder Stelle des Raumes angeordnet werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1, 2:: jeweils den Grundriss eines Fertighauses für dessen Erdgeschoss bzw. dessen Obergeschoss;
- Fig. 3, 4:: einen gegenüber Fig. 1, 2 vergrößerten Längsschnitt durch das Fertighaus nach Linie III-III bzw. einen Querschnitt nach Linie IV-IV der Fig. 1, 2;
- Fig. 5:: einen quer zu dem in Fig. 3 mit V bezeichneten Bodenelement des Erdgeschosses verlaufenden Längsschnitt durch dieses;
- Fig. 6:: einen Längsschnitt durch ein Bodenelement im Obergeschoss quer zu dem in Fig. 3 mit VI kenntlich gemachten Element;
- Fig. 7:: einen Schnitt durch ein Dachelement VII der Fig. 3;
- Fig. 8:: den Grundriss des Erdgeschosses mit in diesem bodennah angebrachten Verbindungselementen, wobei in den Fig. 8 bis 11 mit römischen Zahlen die Bezifferungen der die Verbindungselemente wiedergebenden Figuren der Zeichnung kenntlich gemacht sind;
- Fig. 9:: den Grundriss des Erdgeschosses mit in seinem oberen Bereich vorgesehenen Verbindungselementen;
- Fig. 10:: den Grundriss des Obergeschosses mit dessen Bodenbereich zugeordneten Verbindungselementen;
- Fig. 11:: den Grundriss des Obergeschosses mit Verbindungselementen in dessen Deckenbereich;;
- Fig. 12:: eine Schrägsicht auf einen Eckverbinder als Transportverbindungsknoten mit drei zueinander rechtwinkelig verlaufenden Hohlprofilen, die -- wie oben erwähnt -- in Fig. 8, 10 bei XII angeordnet sind;
- Fig. 13:: einen Eckverbinder in Schrägsicht mit drei Hohlprofilen für den Deckenbereich (in Fig. 9 bei XIII);
- Fig. 14:: einen Eckverbinder aus einem Rinnenprofil mit Hohlprofilansatz in Schrägsicht (in Fig. 8, 9, 11 bei XIV) ;
- Fig. 15:: einen Eckverbinder für den Bodenbereich in Schrägsicht mit einem Rinnenprofil und zwei zu diesem rechtwinkeligen Hohlprofilen (in Fig. 8, 10 bei XV);
- Fig. 16, 17:: eine Schrägsicht auf einen Eckverbinder für den Deckenbereich aus einem Rinnenprofil und zwei Rohrteilen (in Fig. 9, 11 bei XVI) bzw. die Draufsicht auf diesen;
- Fig. 18:: einen anderen Eckverbinder oder Transportverbindungsknoten in Schrägsicht mit drei zueinander ebenfalls rechtwinkelig verlaufenden rohrartigen Bestandteilen sowie mit einem Kragelement (in Fig. 8, 10 bei XVIII) ;
- Fig. 19:: eine zu Fig. 18 spiegelbildliche Ausführung des Eckverbinders (in Fig. 8, 10 bei XIX);
- Fig. 20:: die Draufsicht auf das Kragelement der Fig. 18, 19;
- Fig. 21:: einen der Fig. 19 etwa entsprechenden Eckverbinder in Schrägsicht mit anders gestaltetem Kragelement (in Fig. 8, 10 bei XXI);
- Fig. 22:: eine Schrägsicht auf einen anderen Eckverbinder mit einem Rohrknie sowie zusätzlichen Seitenprofilen (in Fig. 9 bei XXII bzw. XXIIa);
- Fig. 23, 24:: jeweils eine Draufsicht auf zwei unterschiedlichen Detailgestaltungen zu Fig. 22 (in Fig. 9 als XXII bzw. XXIIa);
- Fig. 25:: einen zu Fig. 22 spiegelbildlichen Eckverbinder in Schrägsicht (in Fig. 9 bei XXV);
- Fig. 26:: einen der Fig. 21 ähnlichen Eckverbinder mit zusätzlichen Seitenanbauten in Schrägsicht (in Fig. 11 bei XXVI);
- Fig. 27:: die beiden Seitenansichten zu Fig. 26;
- Fig. 28:: einen zu Fig. 26 i.w. spiegelbildlichen Eckverbinder in Schrägsicht (in Fig. 11 bei XXVIII) mit zugeordnetem Querschnitt;
- Fig. 29:: eine Schrägsicht auf einen Eckverbinder mit vier Rohrprofilen (in Fig. 11 bei XXIX sowie spiegelbildlich bei XXIXs) mit zugeordneter Seitenansicht;
- Fig. 30:: eine schräge Draufsicht auf eine Einhängeöse als Detail der Fig. 23, 26, 28;
- Fig. 31:: ein mehrfach gekantetes Hohlprofil rechteckigen Querschnitts in Schrägsicht (in Fig. 11 bei XXXI);
- Fig. 32:: ein weiteres mehrfach gekantetes Hohlprofil rechteckigen Querschnitts in Schrägsicht mit Anbauteilen (in Fig. 11 bei XXXII);
- Fig. 33:: ein winkelartiges Kupplungselement für Deckenelemente in Schrägsicht;
- Fig. 34, 35:: jeweils eine Schrägsicht auf ein der Darstellung in Fig. 33 ähnliches Kupplungselement mit zugeordnetem Querschnitt;
- Fig. 36:: einen Horizontalschnitt durch ein Außeneck eines Eckcontainers als Hausteil;
- Fig. 37:: einen Horizontalschnitt durch ein Inneneck eines Eckcontainers;
- Fig. 38:: einen Schnitt durch einen Anschluss eines Glaselementes mit offenem Eckcontainer;
- Fig. 39:: einen Horizontalschnitt durch einen Anschluss eines Bodenriegels für das Glaselement;
- Fig. 40:: einen Vertikalschnitt durch einen Abschnitt einer Zwischenwand;
- Fig. 41:: einen Vertikalschnitt durch einen Anschluss zweier Container oder Raumzellen für Erd- bzw. Obergeschoss eines Hauses als vergrößerter Ausschnitt aus Fig. 3 nach deren Feld XLI;
- Fig. 42:: einen gegenüber Fig. 3 vergrößerten Vertikalschnitt durch deren Sockelbereich gemäß ihrem Feld XLII;
- Fig. 43:: einen Horizontalschnitt durch einen Anschlussbereich Container-Wandelement;
- Fig. 44:: eine Grundrissskizze mit der Lage eines Kaminschachtes an einer Innenwand;
- Fig. 45:: den gegenüber einem Feld XLV der Fig. 44 vergrößerten Horizontalschnitt durch einen Wandanschluss mit dem Kaminschacht.

Die Fig. 1 bis 4 zeigen skizzenhaft ein Fertighaus, das einschließlich seiner Einrichtung -- zumindest Küche und Badezimmer -- vorgefertigt sowie auf der Baustelle innerhalb eines Tages zur schlüsselfertigen Übergabe zusammengebaut wird. Dieses Fertighaus 10 wird in Modulen hergestellt, d.h. es werden im Fertigungswerk komplette Räume auf einer Art von Fließband zusammengebaut und auf der Baustelle nur noch verschraubt.

Der Grundriss 12 des Erdgeschosses wird von zwei Längswänden 14 sowie zwei Querwänden 16 gebildet mit einer beispielsweisen Länge a von 1.115 cm bei einer Breite b von 750 cm. Die in Fig. 1 obere Längswand 14 enthält mittig eine Haustüre 15, die untere Längswand 14 weist an einer Terrasse 18 ein Glaselement 17 der Länge a₁ von etwa 360 cm auf. Ein solches ist auch dem -- über der Terrasse 18 liegenden -- Balkon 18ₐ des Obergeschosses 20 zugeordnet. Die Haustüre 15 wird von einem Balkon 18_{b} überspannt. Innenoder Zwischenwände sind mit 19 bzw. 19ₑ kenntlich gemacht.

Die Fig. 3, 4 lassen erkennen, dass auf einem Fundament 22 mit diesem aufsitzender Betonplatte 24 mehrschichtige Bodenplatten 26 aus zwei -- eine gegossene Dämmschicht 27 einschließenden -- äußeren Deckplatten 28, 28ₜ und diese Bodenplatte 26 seitlich begrenzenden Holzprofilen 30 rechteckigen bzw. quadratischen Querschnitts der Breite bzw. Dicke z von 14 cm festgelegt sind. Der quer zur Bildebene der Fig. 3 verlaufende Längsschnitt der Bodenplatte 26 einer Länge b₁ von hier etwa 360 cm nach Fig. 5 lässt erkennen, dass die obere Deckplatte 28 den Holzprofilen 30 -oder anderen Pfostenelementen entsprechender Ausgestaltung -- aufliegt und die untere Deckplatte 28ₜ zwischen letzteren verläuft. In Abständen c von etwa 50 cm sind zwischen den Deckplatten 28 Spreizprofile 29 der Breite c₁ von 5 cm angebracht.

In vertikalem Abstand bzw. in Raumhöhe h von etwa 265 cm von der Bodenplatte 26 verlaufen auf den Wänden 14, 16 des Erdgeschosses 12 Deckenplatten 32, zwischen deren Deckplatten 34 und den Spreizprofilen 29ₐ Dämmwolle 35 angeordnet ist; die Spreizprofile 29ₐ sind in Abstand c von 60 cm zwischen den Deckplatten 34 vorgesehen, welch letztere die Hohlprofile 30 hier beidseits einschließen. Die Unterfläche der Deckenplatten 32 ist mit einer Deckschicht 36 ausgestattet.

Auf den Deckenplatten 32 des Erdgeschosses 12 liegen die mit Dämmwolle 34 versehenen Bodenplatten 26ₐ des Obergeschosses 20 auf. Die Raumhöhe h₁ zur Deckenplatte 38 des Obergeschosses 20 wächst hier -- von den Längswänden 14ₐ bis zu einer die Querwände 16ₐ verbindenden Firstlinie 40, wie Fig. 4 zeigt -- von etwa 280 cm (in Fig. 3) auf 360 cm (in Fig. 4) an; die Dachneigung w beträgt etwa 15°. Jene -von einer Dachhaut 41 überspannten - - Deckenplatten 38 entsprechen in ihrem Aufbau etwa den Deckenplatten 32 des Erdgeschosses 12, wie dies Fig. 7 deutlich werden lässt, in welcher die Länge b₂ etwa 360 cm misst, die Länge c 60 cm und der Abstand c₁ 5 cm.

Auch die -- mit Fenstern 42 ausgestatteten -- Querwände 14, 14ₐ, 16, 16ₐ sowie die Zwischenwände 19, 19ₐ sind in beschriebener Weise dreischichtig aufgebaut, zudem von einer Fassadenplatte 44 überspannt.

Die Grundrisse der Fig. 8 bis 11 stellen innerhalb des Fertighauses 10 die Lagen von Verbindungselementen bzw. Verbindungsknoten vor, welch letztere nachfolgend zu Fig. 12 bis 36 beschrieben werden.

So gibt Fig. 12 einen Transportverbindungsknoten bzw. ein Kupplungselement 50 aus drei Vierkantrohren 46, 46ₐ wieder, die wie handelsübliche Formrohre gefertigt sind, deren Längsachsen A in Winkeln t von 90° zueinander verlaufen und von denen zwei -- ein Knie bildende -- Rohre 46 einer horizontalen Fläche zugeordnet sind sowie das dritte Rohr 46ₐ vertikal davon aufragt; von diesem gehen die beiden anderen Rohre 46 seitlich von einer seiner Mündungen 43 ab. Diese Rohre 46, 46ₐ werden durch -- an den Rohrwänden 47 festliegende -- dreiecksförmige Stützbleche 48 zusätzlich aneinander gehalten. Die Materialdicke des Rohrbleches beträgt 4 mm, die freie Schenkellänge f der Vierkantrohre 46, 46ₐ hier 300 mm sowie ihre Breite e 140 mm; die Weite e₁ ihrer Innenräume 49 misst somit 132 mm (s. Fig. 13); in diese Innenräume 49 werden die oben beschriebenen Pfostenelemente oder Holzprofile 30 mit einem gemäß Fig. 36 bis 39 geringfügig querschnittsverringerten Endabschnitt 31 der Länge y eingeschoben. Im übrigen treffen die genannten Maße für Materialdicke, Breite e und Schenkellänge f auch auf die nachfolgend beschriebenen Verbindungselemente zu, die ebenfalls zur Aufnahme jener Profilelemente bzw. Hohlprofile 30 bestimmt sind.

Der Transportverbindungsknoten 50ₐ der Fig. 13 ist für den Deckenbereich gemäß Fig. 9 vorgesehen und entspricht deshalb -- in umgekehrter Lage -- i.w. dem Gebilde der Fig. 12. Mit e ist auch hier die äußere Breite des Rohres 46, 46ₐ bezeichnet, welche der doppelten Materialdicke samt Weite e₁ entspricht. Hier sind die Endkanten 51 des vertikalen Vierkantrohres 46ₐ zu erkennen, welche dessen Mündung 43 begrenzen. Holzprofile oder Kanthölzer 30 werden in die Vierkantrohre 46ₐ eingeschoben und mit Schrauben gesichert.

Zudem werden auf die Verbindungsknoten 50 Holzwerkstoffplatten aufgeleimt und mit Nägeln unlösbar festgelegt.

Das Kupplungselement 60 der Fig. 14 besteht aus einer Profilrinne 62 der Länge f₁ von 740 mm, die sich aus einem Rinnenboden 63 und parallelen Schenkelwänden 64 der Höhe von etwa 140 mm zusammensetzt. Von einer der Schenkelwände 64 ragt mittig ein Vierkantrohr 46 der freien Länge f von 300 mm ab.

Fig. 15 gibt ein Verbindungs- oder Kupplungselement 61 für die Nutzung im Bodenbereich wieder. Dem Deckenbereich wird ein gleichartiges Kupplungselement 61ₐ zugeordnet, dessen nachfolgende Beschreibung auch auf das Kupplungselement 61 zutrifft.

Bei dem im Deckenbereich einzubauenden Kupplungselement 61ₐ der Fig. 16, 17 ragt ebenfalls von einer Schenkelwand 64 sowie dem Profilboden 63 einer Profilrinne 62 der Länge f₁ von 740 mm jeweils mittig ein Vierkantrohr 46 der Schenkellänge f von 300 mm ab. Die äußere Breite e des durch die parallelen Rohrwände definierten Vierkantrohres 46 beträgt auch hier 140 mm.

Das Kupplungselement 52 der Fig. 18, 20 ist entsprechend jenem der Fig. 12 aus drei Vierkantrohren 46, 46ₐ zusammengesetzt. Von der einen -- einem der beiden horizontalen Rohre 46 fern liegenden -- Rückenfläche 47ₐ des vertikalen Rohres 46ₐ ragt ein in die Längsachse A jenes fern liegenden Rohres 46 fallender axialer Steg 54 der Länge f₂ von 200 mm und der Höhe i von 80 mm ab, der an ein von einer -mit den unteren Rohrwänden 47 fluchtenden -- unteren Kante 51 des vertikalen Rohres 46ₐ ausgehendes Flossenblech 56 der Breite e₂ und jener Länge f₂ angeformt ist. Dieses ist gemäß Fig. 20 in jeder der vom Steg 54 begrenzten Hälften mit einem Paar von Bohrungen 58 -- bevorzugt eines Lochdurchmessers von beispielsweise 16 mm -- ausgestattet. Derartige Bohrungen 58 sind im übrigen -- der Festlegung des Holzprofils 30 wegen -- vielerorts an den beschriebenen Kupplungselementen vorhanden.

In Fig. 19 ist ein zu Fig. 18 spiegelbildlich gestaltetes Kupplungselement 52ₛ dargeboten, dessen Flossenblech 56 in Draufsicht ebenfalls der Fig. 20 entnommen zu werden vermag.

Das in Fig. 21 skizzierte Kupplungselement 53 entspricht i.w. dem Kupplungselement 52ₛ der Fig. 19 ; es ist in Fig. 8 und Fig. 10 an der jeweils mit XXI gekennzeichneten Stelle angebracht; ein spiegelbildlich gestaltetes Element dieser Art findet sich an den Stellen XXIs in Fig. 8 bzw. 11.

Das Kupplungselement 70 der Fig. 22, 23 enthält drei entsprechend Fig. 12 einander zugeordnete Vierkantrohre 46, 46ₐ. Von einem der Vierkantrohre 46 bzw. dessen Rückenfläche 47 ragt ein -- mit einer an diese angrenzenden weiteren Rohrwand 47 fluchtendes -- Seitenblech 66 der Breite e₃ von 200 mm und der freien Schenkellänge f ab, das an deren Ende -- also an der anschließenden Längskante 45 des Vierkantrohres 46ₐ -- mit einer Querwand 67 eine der äußeren Rohrwandbreite e₁ entsprechenden Höhe i₁ verbunden ist, an die ein -- an der benachbarten Kante 51 des Rohres 46ₐ endendes -- Stufenblech 68 anschließt; dieses verläuft parallel zum Seitenblech 66, von welchem in Längsmitte ein Stegstreifen 69 der Höhe i₁ aufragt. Dieser bildet mit der parallelen Rohrwand 47 und dem dazwischen liegenden Abschnitt des Seitenblechs 66 eine Einschubbahn 65 für ein nicht dargestelltes Profil.

Mit 72 ist ein im Innenraum 49 des Rohres 46ₐ parallel zur Querwand 67 und nahe den die Rohrmündung begrenzenden Mündungskanten 51 verlaufender flacher Anschlagstift bezeichnet, der gemäß Fig. 30 auch als Rundstab ausgebildet sein kann.

Fig. 24 zeigt eine weitere Ausbildung 70ₐ des soeben beschriebenen Kupplungselementes, welche zum einen ein schmaleres Stufenblech 68ₐ der Breite e₄ von 120 mm aufweist sowie Bohrungen 58 im Stufenblech 68ₐ und in Rohrwänden 47. Das Kupplungselement 70ₛ der Fig. 25 entspricht spiegelbildlich jenem der Fig. 22 und ist ebenfalls entsprechend jeder der beiden Versionen nach Fig. 23, 24 gestaltet.

Das Kupplungselement 74 der Fig. 26, 27 hat einen der Fig. 13 ähnlichen Grundkörper aus zwei einen rechten Winkel bildenden Basisrohren 46, 46ₐ und einem zu diesem Winkel geneigten Rohr 46_{b} der Gesamtlänge n von 500 mm. Wie vor allem Fig. 27 deutlich macht, ist letzteres -- sowie seine Längsachse A -- in einem Winkel w₁ von etwa 105° zur Längsachse A des hier vertikalen Rohres 46ₐ aufwärts geneigt und endet an einer Kante 51 des Vierkantrohres 46ₐ, die mit einer Längskante 45 des zu letzterem, rechtwinkeligen Rohres 46 fluchtet. An der in Fig. 26 rechten Seite ragt von jener Kante 51 eine Einheit aus Flossenblech 56 und Steg 54 ab, wobei letzterer parallel zur vertikalen Längsachse A abwärts gerichtet ist; das Flossenblech 56 fluchtet mit einer Rohrwand 47 des in Fig. 26 links abragenden Rohres 46.

Unterhalb des Steges 54 verläuft -- parallel zum Vierkantrohr 46_{b} --also in jenem Winkel w₁ zur vertikalen Längsachse A eine zu letzterer aufwärts geneigte Blechplatte 76 der Breite b₃ von 220 mm mit achsparalleler Endplatte 77 der Höhe h₂ von 140 mm sowie mit mittig aufragendem Steg 78 gleicher Höhe h₂. Auch hier begrenzt dieser mit der gegenüberliegenden Wand des geneigten Rohres 46_{b} und dem dazwischen liegenden Bereich der Blechplatte 76 eine Einschubbahn 79.

Eine spiegelbildliche Form 74ₛ des Kupplungselementes der Fig. 26 bietet Fig. 28 an mit zugeordnetem Schnitt durch die Schräge. Dort ist auch erkennbar, dass die Blechplatte 76 durch eine rechtwinkelig dazu stehende Seitenwand 75 mit dem Rohr 46_{b} verbunden ist.

Ein Kupplungselement 80 mit zwei Rohrwinkeln 82, 82ₐ für einen Dachbereich zeigt Fig. 29; jeder von diesen besteht aus zwei Vierkantrohren 46, 46ₐ. Der eine Rohrwinkel 82 steht hier senkrecht, der andere ist zur oberen Rohrwandung 47 des oben liegenden Rohres 46 in einem -- dem Winkel w in Fig. 4 entsprechenden -- Winkel w₂ von 15° endwärts nach oben geneigt. Zwischen den in einer -- durch die Längsachse A gelegte -- Ebene E zueinander geneigten Rohren 46 entsteht ein keilartiger Zwischenraum, in welchem ein Keilabschnitt 84 angebracht ist. Diese Verbindungselemente 80 sind erkennbar für die Eckbereiche der Dachschrägen geeignet, wobei der untere Rohrwinkel 82 den vertikalen Wänden 14ₐ, 16ₐ zugeordnet ist und der andere Rohrwinkel 82ₐ den Dachelementen.

Der Anschlagstift bzw. Rundstab 72 quert gemäß Fig. 30 den Innenraum 49 des Vierkantrohres 46ₐ und bildet eine Einhängeöse. Des Rundstabes 72 Abstand a₂ von der Rohrkante 51 beträgt beispielhaft 47,5 mm, der Durchmesser d hier 25 mm.

Das Kupplungselement 90 der Fig. 31 besteht aus zwei in einem flachen Winkel w₃ von etwa 150° zueinander liegenden Vierkantrohren 86, von deren freien Enden zueinander parallele Rohrstümpfe 88 der freien Schenkellänge f₄ von 250 mm abragen. Nicht gezeigt sind Bohrungen, die in den Rohrwandungen vorgesehen werden. Auch hier misst die Breite e der Rohre 86, 88 hier 140 mm.

In Fig. 32 ragen die Rohrstümpfe 88 von der anderen Seite der den erwähnten Winkel w₃ begrenzenden Vierkantrohre 86 der Länge n₁ ab. Dieses Kupplungselement 90ₐ bietet an die Unterfläche der Vierkantrohre 86 angeformte Winkeleisen 92 aus jeweils einem an eine benachbarte Rohrwand 47 fluchtend anschließenden Anschlussschenkel 93 der Höhe h₃ von 160 mm sowie einem dazu rechtwinkeligen Kragschenkel 94 der Kragweite k₁ von 220 mm an. Die beiden Schenkel 93, 94 sind durch einen mittigen Steg 54_{b} gesichert.

Ein weiteres Kupplungselement 96 für Deckenelemente ist in Fig. 33 wiedergegeben mit zwei rechtwinkelig zueinander gerichteten Schenkeln 97 der Gesamtlänge n₃ von 440 mm, der inneren Länge n₄ von 300 mm sowie der inneren Wandhöhe i₃ von 140 mm. Bei 98 sind Gewindeplatten zu erkennen, mit denen beispielsweise ein angelegtes Holzprofil 30 festgelegt werden kann.

Das Kupplungselement 96ₐ der Fig. 34 ist als Rohrknie mit jeweils äußerer Länge n₃ von 440 mm und einer inneren Länge n₄ von 300 mm ausgebildet mit den beiden Vierkantrohren 46 teilweise entnommenen Außenwänden; es verbleiben jeweils Rückenflächen 47ₑ, deren Länge n₅ der halben Gesamtlänge n₃ entspricht. Beim Kupplungselement 96_{b} der Fig. 35 ist ein Vierkantrohr 97_{b} des Rohrknies mit einer geneigten Außenfläche 47_{w} ausgestattet; der Innenwinkel t₁ beträgt hier etwa 75°. Nicht gezeigt ist ein zum Kupplungselement 96_{b} spiegelbildlich konzipiertes Kupplungselement.

Den beispielsweisen Einsatz eines Verbindungselementes 50 nach Fig. 12 offenbart die Ausgestaltung einer -- auch in den Fig. 8, 10 kenntlich gemachten -- Außenecklösung nach Fig. 36. Hier wird ebenfalls deutlich, weshalb die Endabschnitte 31 -- einer Länge y von etwa 265 mm -- der Pfostenelemente oder Holzprofile 30 querschnittlich auf eine Breite z₁ verkürzt sind. Da die äußere Breite e der Vierkantrohre 46, 46ₐ der Querschnittsbreite z der Holzprofile 30 entspricht, fluchten deren Außenflächen bevorzugt mit den Außenflächen der Rohrwände 47; beide dienen zum Anlegen von Deckplatten 100 bzw. 100ᵢ der Dicke k₂ von 19 mm bzw. der Dicke k₄ von 24 mm. Der äußeren Deckplatte 100 liegt eine Außenplatte 102 der Dicke k₃ von 60 mm auf, der inneren Deckplatte 100ᵢ eine Innenplatte 104 der Dicke k₅ von nur 10 mm. Die Dicke y₁ bzw. y₂ der Längswand 14 bzw. der Querwand 16 misst jeweils 255 mm.

In Fig. 37 ist das Verbindungselement 50 in Innenwände 19_{b} der Dicke y₃ von 203 mm eingebaut, diesmal also als eine Innenecklösung. Innenseitig liegt der inneren Deckplatte 100ᵢ an der inneren Seite des Winkels ebenfalls eine Innenplatte 104 der Dicke k₅ von 10 mm auf. Zudem ist der anderen -- auch im Hausinneren befindlichen -- Platte 100ₑ der Dicke k₆ von 19 mm eine Innenplatte 104 jener Dicke k₅ vorgesetzt.

Der Anschluss eines Glaselements 17ₐ an eine Längswand 14 eines offenen Eckcontainers erfolgt gemäß Fig. 38 mittels eines Vierkantvollprofils 106, das einer Laibungsfläche 108 dieser Längswand 14 anliegt. Die Laibungsfläche 108 wird von einem vertikalen Holzprofil 30 sowie von einer an diesem angebrachten Stirnplatte 10ₐ bestimmt; letztere grenzt an die äußere sowie an die innere Deckplatte 100 bzw. 100ᵢ.

Fig. 39 zeigt den Anschluss eines Bodenriegels 110 für ein Glaselement im Horizontalschnitt; dieser Bodenriegel 110 liegt dem Flossenblech 56 des Kupplungselementes 52 auf und dessen vertikalem Steg 54 seitlich an.

Beim Vertikalschnitt der Fig. 40 durch eine Zwischenwand 19 liegen -- unterhalb dieser -- die endwärtigen Holzprofile 30 zweier Bodenplatten 26 nebeneinander auf einem sie gemeinsam unterspannenden Unterlegstreifen 112, neben dem beidseits ein flacher Luftspalt 114 verläuft. Hier sind auch innenseitig an die benachbarten Holzprofile 30 der Breite e angefügte Vierkantprofile 30ₖ erheblich kleineren Querschnitts verdeutlicht, die bereits in Fig. 3, 5 angedeutet sind.

Den vergrößerten Ausschnitt nach Feld XLI des Vertikalschnitts der Fig. 3 bietet Fig. 41 an mit den benachbarten Eckbereichen der Decke eines Containers bzw. einer Raumzelle im Erdgeschoss 12 und im Obergeschoss 20. Erkennbar ist hier zum einen ein Luftspalt 114ₐ zwischen der Deckenplatte 32 des unteren Containers und der unteren Deckplatte 28ₜ der oberen Bodenplatte 26ₐ sowie zum anderen der Bodenbelag 37 auf deren oberer Deckplatte 28; letzterer ist rundum durch Bodenleisten 37ₐ gesichert. Die benachbarten Längskanten der beiden fluchtenden Fassadenplatte 44 sind durch einen horizontalen Profileinsatz 116 verbunden.

Der entsprechende Vertikalschnitt durch den Sockelbereich gemäß Feld XLII der Fig. 3 ist Fig. 42 zu entnehmen. In Abstand c₄ vom Baugrund B liegt dem Fundament 22 bzw. der Betonplatte 24 die Bodenplatte 26 auf unter Bildung eines horizontalen Luftspaltes 114 oberhalb einer Zwischenplatte 118. Hier dient das Vierkantprofil 30ₖ als Auflage für die untere Deckplatte 28ₜ der Bodenplatte 26. Diese Luftspalte 114 erstrecken sich zwischen -- beispielsweise in Abstand von 60 cm parallel benachbarten -- Pfostenelementen oder Holzprofilen 30 der Bodenplatte 26.

Ein Anschlussbereich Container-Wandelement ist dem Horizontalschnitt der Fig. 43 zu entnehmen. Die Fassadenplatte 44 des in Fig. 43 linken Elementes wird vom freien Ende einer Außenplatte 120 übergriffen, die auf einer Stirnfläche einer Vierkantplatte 13_{b} ruht; letztere überragt die Fassadenplatte 44 und erlaubt das Einbringen von Dämmwolle 35ₐ hinter jene Außenplatte 120.

Ein Fig. 44 zu entnehmender Ausschnitt aus dem Grundriss der Fig. 1 mit einem -- ein Abzugsrohr 122 umgebenden --Kaminschacht 124 an der Innenwand 19ₑ des Erdgeschosses 12 dient dem besseren Verständnis der daneben skizzierten Vergrößerung des Feldes XLV. Von dieser Innenwand 19ₑ ragt rechtwinkelig ein Wandelement 130 der Länge a₃ von etwa 100 cm ab, in welcher eine vertikale Vierkantlatte als Spreizholz rechteckigen Querschnitts der Dicke c₃ von 50 mm und der Breite z zwischen den Deckplatten 100 zu erkennen ist. Vier derartige Vierkantlatten 13ₐ bilden das Gerüst für jenen Kaminschacht 124 der Breite b₅ von 490 mm sowie der Tiefe f₅ von etwa 400 mm; dieses Gerüst ist mit Wandplatten 126 bekleidet. Der Kaminschacht 124 ist problemlos umsetzbar, beispielsweise auf die mit 128 bezeichnete Kontur.

Die beschriebenen Kupplungselemente werden je Bauwerk meistens vierfach eingesetzt, lediglich die Kupplungselemente für den Dachbereich nur zweifach.

## Patentansprüche

1. Vorrichtung in Form eines Bauwerkes mit wenigstens einem Raum, der einen von Wandelementen umgebenen sowie von einem Deckenelement überspannten Bodenbereich aufweist, wobei die flächig ausgebildeten Wand-, Boden- und Deckenelemente (12, 16, 19; 26, 32, 38) außerhalb des Standortes vorgefertigt sind, und ihnen Knoten- oder Verbindungselemente (50, 50ₐ, 52, 52ₛ; 53, 60; 61; 61ₐ; 70, 70ₐ; 74, 74ₛ; 80, 90, 90ₐ; 96, 96ₐ, 96_{b}) mit rohrförmigen Abschnitten (46, 46ₐ, 46_{b}; 86, 88, 97) zugeordnet sind,
wobei zumindest zwei der in einem Winkel (t, w) zueinander angeordneten flächigen Elemente (12, 16, 19; 26, 32, 38) durch die Knoten- oder Verbindungselemente (50, 50ₐ, 52, 52ₛ; 53, 60; 61; 61ₐ; 70, 70ₐ, 70ₛ; 74, 74ₛ; 80, 90, 90ₐ; 96, 96ₐ, 96_{b}) miteinander transportfähig verbunden sind, wobei die metallischen Knoten- oder Verbindungselemente rohrförmige jeweils einen Querschnitt aufweisende Abschnitte (46, 46ₐ, 46_{b}; 86, 88, 97) aufweisen, die jeweils ein Pfostenelement (30) mit entsprechendem Querschnitts aufnehmen, sowie die flächigen Elemente die Umrisse einer transportablen Raumzelle bzw. eines Containers bestimmen, **dadurch gekennzeichnet, dass** die Raumzelle bzw. der Container mit Installationen versehen ist, wobei die äußere Breite (e) des rohrförmigen Abschnitts (46, 46ₐ, 46_{b}; 86, 88, 97) der jeweiligen knoten- oder Verbindungselemente der Dicke (z) des Pfostenelements (30) entspricht und dieses mit einem Endabschnitt (31) in den rohrförmigen Abschnitt eingesetzt ist, wobei die Weite (e₁) von dessen Innenraum (49) der Breite (z₁) des Endabschnitts entspricht.

2. Vorrichtung nach Anspruch 1, **dadurch gekennzeichnet, dass** die rohrförmigen Abschnitte (46, 46ₐ, 46_{b}; 86, 88, 97) einen rechteckigen Querschnitt aufweisen, insbesondere einen quadratischen Querschnitt.

3. Vorrichtung nach Anspruch 1 oder 2, **dadurch gekennzeichnet, dass** der rohrförmige Abschnitt aus Rohrblech ist und/oder das Pfostenelement (30) ein Holzprofil ist.

4. Vorrichtung nach einem der Ansprüche 1 bis 3, **dadurch gekennzeichnet, dass** das Verbindungselement (50, 50ₐ; 52, 53; 70, 70ₛ) drei rohrförmige Abschnitte (46, 46ₐ) enthält, deren Längsachsen (A) im rechten Winkel (t) zueinander verlaufen, wobei gegebenenfalls zwei rohrförmige Abschnitte (46) von jeweils einer Rohrwand (47ₐ) des dritten rohrförmigen Abschnitts (46ₐ) an dessen Rohrmündung (43) ausgehen.

5. Vorrichtung nach Anspruch 4, **dadurch gekennzeichnet, dass** an einer dritten Rohrwand (47ₐ) des dritten rohrförmigen Abschnitts (46ₐ) von einer die benachbarte Rohrmündung (43) begrenzenden Kante des Verbindungselementes (52, 53) ein Flossenblech (56) ausgeht.

6. Vorrichtung nach Anspruch 5, **dadurch gekennzeichnet, dass** das mit der Ebene der Rohrmündung (43) fluchtende Flossenblech (56) rechteckigen Grundrisses durch einen kammartigen mittigen Steg (54) gleicher Kraglänge (f₂) mit der Rohrwandung (47ₐ) oder durch einen etwa dreiecksförmigen mittigen Steg (54ₐ) mit der Rohrwand (47ₐ) zusätzlich verbunden ist, wobei dessen Kraglänge (f₃) kürzer ist als die Kraglänge (f₂) des Flossenbleches (Fig. 21).

7. Vorrichtung nach Anspruch 6, **dadurch gekennzeichnet, dass** die Höhe (i) des Steges (54, 54ₐ) kürzer ist als die Kraglänge (f₂) des Flossenbleches (56), das bevorzugt beidseits des Steges mit Bohrungen (58) versehen ist.

8. Vorrichtung nach einem der Ansprüche 1 bis 4, **dadurch gekennzeichnet, dass** an einem der rohrförmigen Abschnitte (46) des Verbindungselementes (70, 70ₛ) ein mit einer Rohrwand (47) fluchtendes, der freien Schenkellänge (f) des rohrförmigen Abschnitts etwa entsprechendes Seitenblech (66) festgelegt ist, das entlang einer Längskante (45) des rohrförmigen Abschnitts verläuft und entlang der Längskante des rechtwinkelig angebrachten anderen rohrförmigen Abschnitts (46ₐ) in eine Querwand (67) übergeht, an welche ein zum Seitenblech paralleles Stufenblech (68) angeformt ist (Fig. 22, 25) .

9. Vorrichtung nach Anspruch 8, **gekennzeichnet durch** einen etwa in Längsmitte des Seitenblechs (66) verlaufenden und mit diesem verbundenen Stegstreifen (69) gleicher Schenkellänge (f), wobei gegebenenfalls der Stegstreifen mit einem Teil des Seitenblechs sowie der anschließenden Rohrwand (47) eine Einschubbahn (65) begrenzt.

10. Vorrichtung nach einem der Ansprüche 1 bis 4, **dadurch gekennzeichnet, dass** das Verbindungselement (74, 74ₛ) einen rechten Winkel aus zwei aneinandergefügten rohrförmigen Abschnitten (46, 46ₐ) aufweist, an den ein in einem Winkel (w₁) von mehr als 90° zu einer Längsachse (A) sowie zu einer Rohrwand (47ₐ) von letzterer ein dritter rohrförmiger Abschnitt (46_{b}) abragt (Fig. 27, 28).

11. Vorrichtung nach Anspruch 10, **dadurch gekennzeichnet, dass** von einer Seitenwand des geneigten rohrförmigen Abschnittes (46_{b}) parallel zu dessen Längsachse (A₁) eine Blechplatte (76) abragt mit einer quer zu ihr verlaufenden Endplatte (77), wobei gegebenenfalls in Längsmitte der Blechplatte von dieser ein Steg (78) aufragt, der einends an die Endplatte angeschlossen ist.

12. Vorrichtung nach Anspruch 11, **dadurch gekennzeichnet, dass** der geneigte rohrförmige Abschnitt (46_{b}) mit einem Abschnitt der Blechplatte (76) und dem Steg (78) eine Einschubbahn begrenzt.

13. Vorrichtung nach einem der Ansprüche 10 bis 12, **dadurch gekennzeichnet, dass** von einem der rechtwinkelig aneinandergefügten rohrförmigen Abschnitte (46ₐ) ein Flossenblech (56) mit mittigem kammartigen Steg (54) abragt, wobei letzterer parallel zur Rohrlängsachse (A) verläuft und gegebenenfalls das Flossenblech samt Steg der Endplatte (77) der Blechplatte (76) benachbart ist.

14. Vorrichtung nach einem der Ansprüche 1 bis 13, **dadurch gekennzeichnet, dass** zumindest einer der rohrförmigen Abschnitte (46ₐ) im Bereich seiner den anderen rohrförmigen Abschnitten (46) zugeordneten Mündungskanten (51) mit zumindest einem seinen Innenraum (49) querenden Anschlagstift oder Rundstab (72) versehen ist.

15. Vorrichtung nach einem der Ansprüche 1 bis 3, **dadurch gekennzeichnet, dass** von einer Schenkelwand (64) einer Profilrinne (62) des Verbindungselementes (60, 61, 61ₐ) ein rohrförmiger Abschnitt (46) abragt, bevorzugt in Längsmitte der Schenkelwand, wobei gegebenenfalls dem rohrförmigen Abschnitt der Schenkelwand der Profilrinne an deren Profilboden (63) ein anderer rohrförmiger Abschnitt des Verbindungselementes (61, 61ₐ) zugeordnet ist (Fig. 15, 16).

16. Vorrichtung nach einem der Ansprüche 1 bis 3, **dadurch gekennzeichnet, dass** das Verbindungselement (80) zwei Rohrwinkel (82, 82ₐ) aus jeweils zwei rohrförmigen Abschnitten (46, 46ₐ) aufweist, sowie der eine rohrförmige Abschnitt (46) des einen Rohrwinkels (82) einem rohrförmigen Abschnitt (46) des anderen Rohrwinkels (82ₐ) in einem Neigungswinkel (w₂) zugeordnet ist und dessen anderer Abschnitt (46ₐ) von der Ebene der anderen drei Abschnitte etwa rechtwinkelig abragt, wobei gegebenenfalls der Neigungswinkel (w₂) etwa 10° bis 20°, bevorzugt etwa 15° misst.

17. Vorrichtung nach einem der Ansprüche 1 bis 16, **gekennzeichnet durch** eine freie Schenkellänge (f) der rohrförmigen Abschnitte (46, 46ₐ, 46_{b}; 86,88, 97) von etwa 300 mm.

18. Vorrichtung nach einem der Ansprüche 1 bis 3, **dadurch gekennzeichnet, dass** von zwei in einem Winkel (w₃) von mehr als 90° ihrer Längsachsen (A) aneinandergrenzenden rohrförmigen Abschnitten (86) am freien Ende jeweils ein Rohrstumpf (88) abragt und beide Rohrstümpfe des Verbindungselementes (90,90ₐ) zueinander parallel gerichtet sind (Fig. 31, 32).

19. Vorrichtung nach Anspruch 18, **dadurch gekennzeichnet, dass** von der Rückenfläche (47) der beiden rohrförmigen Abschnitte (86) des Verbindungselementes (90ₐ) jeweils ein Winkeleisen (92) abragt, dessen einer Schenkel (93) mit der Rückenfläche fluchtet, wobei beide Winkeleisen im Anstoßbereich miteinander verbunden sind, welch letztere gegebenenfalls einen in der Mitte des Winkels (w₃) eine Symmetrieebene bildenden Steg (54_{b}) enthält.

20. Vorrichtung nach einem der Ansprüche 1 bis 19, **dadurch gekennzeichnet, dass** zumindest zwei der mit einem Verbindungselement ((50, 50ₐ, 52, 52ₛ; 53, 60; 61; 61ₐ; 70, 70ₐ, 70ₛ; 74, 74ₛ; 80, 90, 90ₐ; 96, 96ₐ, 96_{b}) versehenen Pfostenelemente (30) mit an sie in Abstand (e) parallel zueinander angeschlagenen Platten (28, 28t; 100, 100ₑ, 100ᵢ) sowie zumindest zwischen diesen angeordneten Dämmschichten (27, 35) ein flächiges Element (12, 16, 19; 26, 32, 38) bestimmen.

21. Vorrichtung nach wenigstens einem der Ansprüche 1 bis 20, **dadurch gekennzeichnet, dass** ein Knoten- oder Verbindungselement (50, 50ₐ, 52, 52ₛ, 53, 60, 61, 61ₐ, 70, 70ₐ, 70ₛ, 74, 74ₛ, 80, 90, 90ₐ, 96ₐ, 96_{b}) an einem rohrförmigen Abschnitt (46, 46ₐ, 46_{b}, 86, 88, 97) eine Gewindeplatte (98) aufweist.

22. Verfahren zum Errichten einer Vorrichtung nach zumindest einem der Ansprüche 1 bis 21 in Form eines Bauwerkes mit wenigstens einem Raum, der einen von Wandelementen umgebenen sowie von Deckenelementen überspannten Bodenbereich aufweist, wobei die flächig ausgebildeten Wand-, Boden- und Deckenelemente außerhalb des Standortes vorgefertigt werden, **dadurch gekennzeichnet, dass** eine/ein derartige/r Raumzelle oder Container vorgefertigt, mit Installationen versehen sowie als transportalbe Raumzelle dem Einbauort zugeführt wird, wobei zumindest zwei der Raumzellen bzw. Container miteinander an dem/den Verbindungselement/en (50, 50ₐ, 52, 52ₛ; 53, 60; 61; 61ₐ; 70, 70ₐ, 70ₛ; 74, 74ₛ; 80, 90, 90ₐ; 96, 96ₐ, 96_{b}) verbunden sowie die einends in der Raumzelle bzw. deren Container am Einbauort festliegenden Profilelemente (30) andernends in ein Verbindungselement der benachbarten Raumzelle/n eingefügt werden.

23. Verfahren nach Anspruch 22, **dadurch gekennzeichnet, dass** die Raumzellen bzw. Container miteinander verschraubt werden.

## Claims

1. Device in the form of a building, comprising at least one room having a floor region which is surrounded by wall members and spanned by a cover member, the wall, floor and cover members (12, 16, 19; 26, 32, 38) which are formed in a planar manner being prefabricated outside the site, and binding or connecting members (50, 50a, 52, 52s; 53, 60; 61, 61 a; 70, 70a; 74, 74s; 80, 90, 90a; 96, 96a, 96b) which comprise tubular portions (46, 46a, 46b; 86, 88, 97) being associated with said wall, floor and cover members, at least two of the planar members (12, 16, 19; 26, 32, 38) which are disposed at an angle (t, w) to one another being interconnected in a transportable manner by means of the binding or connecting members (50, 50a, 52, 52s; 53, 60; 61, 61 a; 70, 70a, 70s; 74, 74s; 80, 90, 90a; 96, 96a, 96b), the metal binding or connecting members comprising tubular portions (46, 46a, 46b; 86, 88, 97) which each have a cross-section and in each case receive a post member (30) of a corresponding cross-section, and the planar members determining the periphery of a transportable room cell or a container, **characterised in that** the room cell or the container is provided with installations, the external breadth (e) of the tubular portion (46, 46a, 46b; 86, 88, 97) of the respective binding or connecting members corresponding to the thickness (z) of the post member (30), and an end portion (31) of said post member being inserted into the tubular portion, the width (e₁) of the internal space (49) thereof corresponding to the breadth (z₁) of the end portion.

2. Device according to claim 1, **characterised in that** the tubular portions (46, 46a, 46b; 86, 88, 97) have a rectangular cross-section, in particular a square cross-section.

3. Device according to either claim 1 or claim 2, **characterised in that** the tubular portion is made of tubular sheet metal and/or the post member (30) is a wooden profile.

4. Device according to any one of claims 1 to 3, **characterised in that** the connecting member (50, 50a; 52, 53; 70, 70a) comprises three tubular portions (46, 46a) of which the longitudinal axes (A) extend at a right angle (t) to one another, two tubular portions (46) optionally each projecting from a tube wall (47a) of the third tubular portion (46a) at the tube opening (43) thereof.

5. Device according to claim 4, **characterised in that** on a third tube wall (47a) of the third tubular portion (46a), a finned metal sheet (56) proceeds from an edge, delimiting the adjacent tube opening (43), of the connecting member (52, 53).

6. Device according to claim 5, **characterised in that** the finned metal sheet (56), of rectangular contour which is flush with the plane of the tube opening (43), is additionally connected via a comb-like central web (54) having the same protruding length (f₂) to the tube wall (47) or via an approximately triangular central web (54a) to the tube wall (47a), the protruding length (f₃) of said web being shorter than the protruding length (f₂) of the finned metal sheet (Fig. 21).

7. Device according to claim 6, **characterised in that** the height (i) of the web (54, 54a) is shorter than the protruding length (f₂) of the finned metal sheet (56), which is preferably provided with apertures (58) on both sides of the web.

8. Device according to any one of claims 1 to 4, **characterised in that** a lateral metal sheet (66), which is flush with a tube wall (47) and approximately corresponds to the free arm length (f) of the tubular portion, is attached to one of the tubular portions of the connecting member (70, 70s), and extends along a longitudinal edge (45) of the tubular portion and passes along the longitudinal edge of the other tubular portion (46a), which is attached at a right angle, into a transverse wall (67) on which a stepped metal sheet (68) parallel to the lateral metal sheet is integrally formed (Fig. 22, 25).

9. Device according to claim 8, **characterised by** a web strip (69), extending approximately in the longitudinal centre of the lateral metal sheet (66) and connected thereto, having the same arm length (f), the web strip together with part of the lateral metal sheet and the adjacent tube wall (47) optionally delimiting an insertion path (65).

10. Device according to any one of claims 1 to 4, **characterised in that** the connecting member (74, 74s) comprises a right angle which is formed from two interconnected tubular portions (46, 46a) and onto which a third tubular portion (46b) projects at an angle (w₁) of more than 90° to a longitudinal axis (A) and to a tube wall (47a) thereof (Fig. 27, 28).

11. Device according to claim 10, **characterised in that** a sheet metal plate (76) having an end plate (77) extending transverse thereto projects from a side wall of the inclined tubular portion (46b) parallel to the longitudinal axis (A₁) thereof, a web (78) which is attached by one end to the end plate optionally projecting from the sheet metal plate in the longitudinal centre thereof.

12. Device according to claim 11, **characterised in that** the inclined tubular portion (46b) together with a portion of the sheet metal plate (76) and the web (78) delimits an insertion path.

13. Device according to any one of claims 10 to 12, **characterised in that** a finned metal sheet (56) comprising a central comb-like web (54) projects from one of the tubular portions (46a) connected at a right angle, said web extending parallel to the longitudinal axis (A) of the tube, and the finned sheet together with the web optionally being adjacent to the end plate (77) of the sheet metal plate (76).

14. Device according to any one of claims 1 to 13, **characterised in that** at least one of the tubular portions (46a) is provided, in the region of the opening edges (51) thereof associated with the other tubular portions (46), with at least one stop pin or round rod (72) traversing the internal space (49) of said portion.

15. Device according to any one of claims 1 to 3, **characterised in that** a tubular portion (46) projects from an arm wall (64) of a profile groove (62) of the connecting member (60, 61, 61a), preferably in the longitudinal centre of the arm wall, another tubular portion of the connecting member (61, 61a) optionally being associated with the tubular portion of the arm wall of the profile groove, at the profile base (63) thereof (Fig. 15, 16).

16. Device according to any one of claims 1 to 3, **characterised in that** the connecting member (80) comprises two tube angles (82, 82a) each formed from two tubular portions (46, 46a), and one tubular portion (46) of one tube angle (82) is associated with one tubular portion of the other tube angle (82a) at an angle of inclination (w₂) and the other portion (46a) thereof projects approximately at a right angle from the plane of the other three portions, the angle of inclination (w₂) optionally being approximately 10° to 20°, preferably approximately 15°.

17. Device according to any one of claims 1 to 16, **characterised by** a free arm length (f) of the tubular portions (46, 46a, 46b; 86, 88, 97) of approximately 300 mm.

18. Device according to any one of claims 1 to 3, **characterised in that** a tube stub (88) projects, at the free end, from each of two tubular portions (86) which border one another at an angle (w₃) of more than 90° to the longitudinal axes (A) thereof, and the two tube stubs of the connecting member (90, 90a) are aligned mutually parallel (Fig. 31, 32).

19. Device according to claim 18, **characterised in that** an angle iron (92) projects from the rear surface (47) of each of the two tubular portions (86) of the connecting member (90a), an arm (93) of said angle iron being aligned with the rear surface, the two angle irons being interconnected in the contact region, said rear surface optionally comprising in the centre of the angle (w₃) a web (54b) forming a plane of symmetry.

20. Device according to any one of claims 1 to 19, **characterised in that** at least two of the post members (30) provided with a connecting member (50, 50a, 52, 52s; 53, 60; 61; 61 a; 70, 70a, 70s; 74, 74s; 80, 90, 90a; 96, 96a, 96b), together with plates (28, 28t; 100, 100e, 100i) attached thereto parallel to one another with spacing (e) and insulating layers (27, 35) arranged at least therebetween, define a planar member (12, 16, 19; 26, 32, 38).

21. Device according to any one of claims 1 to 20, **characterised in that** a binding or connecting member (50, 50a, 52, 52s, 53, 60, 61, 61 a, 70, 70a, 70s, 74, 74s, 80, 90, 90a, 96a, 96b) comprises a threaded plate (98) on a tubular portion (46, 46a, 46b, 86, 88, 97).

22. Method for setting up a device according to at least one of claims 1 to 21 in the form of a building having at least one room which comprises a floor region surrounded by wall members and spanned by cover members, the wall, floor and cover members which are formed in a planar manner being prefabricated outside the site, **characterised in that** a room cell or container of this type is supplied to the assembly site in a prefabricated form, provided with installations and as a transportable room cell, at least two of the room cells or containers being interconnected at the connecting member(s) (50, 50a, 52, 52s; 53, 60; 61; 61 a; 70, 70a, 70s; 74, 74s; 80, 90, 90a; 96, 96a, 96b), and the profile members (30), which are fixed by one end in the room cell or the container thereof at the assembly site, being inserted at the other end into a connecting member of the adjacent room cell(s).

23. Method according to claim 22, **characterised in that** the room cells or containers are screwed together.

## Revendications

1. Dispositif sous forme de construction avec au moins une pièce, présentant une étendue de sol entourée d'éléments muraux et surmontée d'un élément de plafond, les éléments de mur, de sol, et de plafond (12, 16, 19; 26, 32, 38) réalisés de façon surfacique étant préfabriqués en dehors de l'emplacement, et des éléments noeud ou de liaison (50, 50ₐ, 52, 52ₛ; 53, 60; 61; 61ₐ; 70, 70ₐ; 74, 74ₛ; 80, 90, 90ₐ; 96, 96ₐ, 96_{b}) à portions tubulaires (46, 46a, 46b; 86, 88, 97) leur étant associés, et dans lequel au moins deux des éléments surfaciques (12, 16, 19; 26, 32, 38) agencés entre eux selon un angle (t, w) sont reliés entre eux par les éléments noeud ou de liaison (50, 50ₐ, 52, 52ₛ; 53, 60; 61; 61ₐ; 70, 70ₐ; 74, 74ₛ; 80, 90, 90ₐ; 96, 96ₐ, 96_{b}) de manière à être transportables, les éléments noeuds ou de liaison métalliques présentant respectivement des portions tubulaires (46, 46a, 46b; 86, 88, 97) présentant une section transversale qui loge chacune un élément poutre (30) de section transversale correspondante, et dans lequel les éléments surfaciques définissent les contours d'une cellule de pièce ou bien d'un conteneur transportable, **caractérisé en ce que** la cellule de pièce ou bien le conteneur est pourvu d'installations où l'épaisseur extérieure (e) des portions tubulaires (46, 46a, 46b; 86, 88, 97) des éléments noeud ou de liaison respectifs correspond à l'épaisseur (z) des éléments poutre (30) et que ceux-ci sont engagés au moyen d'une portion extrémale (31) dans la portion tubulaire, l'étendue (e₁) de son espace intérieur (49) correspondant à la largeur (z₁) de la portion extrémale.

2. Dispositif selon la revendication 1, **caractérisé en ce que** les portions tubulaires (46, 46ₐ, 46_{b}; 86, 88, 97) présentent une section transversale rectangulaire, en particulier une section transversale carrée.

3. Dispositif selon la revendication 1 ou 2, **caractérisé en ce que** la portion tubulaire est en tôle métallique, et/ou que l'élément poutre (30) est un profilé en bois.

4. Dispositif selon l'une des revendications 1 à 3, **caractérisé en ce que** l'élément de liaison (50, 50ₐ; 52, 53; 70, 70ₛ) comporte trois portions tubulaires (46, 46ₐ), dont les axes longitudinaux (A) s'étendent à angle droit (t) entre eux, deux portions tubulaires (46) partant le cas échéant respectivement d'une paroi de tube (47ₐ) de la troisième portion tubulaire (46ₐ) au niveau de sa bouche de tube (43).

5. Dispositif selon la revendication 4, **caractérisé en ce qu'**une tôle aileron (56) part d'une troisième paroi de tube (47ₐ) de la troisième portion tubulaire (46ₐ) au niveau d'une arête délimitante voisine de la bouche de tube (43) de l'élément de liaison (52, 53).

6. Dispositif selon la revendication 5, **caractérisé en ce que** la tôle aileron (56) de forme générale rectangulaire, alignée avec le plan de la bouche de tube (43) est en outre relié à la paroi de tube (47ₐ) par une âme centrale (54) de même longueur de saillie (f₂) formant crête, ou bien par une âme centrale (54ₐ) de forme à peu près triangulaire, sa longueur de saillie (f₃) étant inférieure à la longueur de saillie (f₂) de la tôle aileron (Fig. 21).

7. Dispositif selon la revendication 6, **caractérisé en ce que** la hauteur (i) de l'âme (54, 54ₐ) est plus courte que la longueur de saillie (f₂) de la tôle aileron (56), qui est préférentiellement pourvue de perçages (58) des deux côtés de l'âme.

8. Dispositif selon l'une des revendications 1 à 4, **caractérisé en ce qu'**une tôle latérale (66) alignée avec une paroi de tube (47), de taille correspondant à peu près à la longueur de bras libre (f) de la portion tubulaire est maintenue fixe sur l'une des portions tubulaires (46) de l'élément de liaison (70, 70ₛ), la tôle latérale s'étendant le long d'une arête longitudinale (45) de la portion tubulaire, et se prolongeant le long de l'arête longitudinale de l'autre portion tubulaire (46ₐ) disposée perpendiculairement en une paroi transversale (67), sur laquelle est formée une tôle étagée (68) parallèle à la tôle latérale (Fig 22, 25).

9. Dispositif selon la revendication 8, **caractérisé par** une âme en forme de lame (69) qui s'étend à peu près en milieu longitudinal de la tôle latérale (66) et reliée à celle-ci, de même longueur de bras (f), où le cas échéant l'âme en forme de lame délimite, avec une partie de la tôle latérale et la paroi de tube adjacente (47), un rail d'insertion (65).

10. Dispositif selon l'une des revendications 1 à 4, **caractérisé en ce que** l'élément de liaison (74, 74s) présente un angle droit composé de deux portions tubulaires accolées (46, 46a), duquel dépasse une troisième portion de tube (46b), en formant un angle (w1) de plus de 90° par rapport à un axe longitudinal (A) ainsi que par rapport à une paroi de tube (47a) (Fig. 27, 28).

11. Dispositif selon la revendication 10, **caractérisé en ce qu'**une plaque de tôle (76) dépasse d'une paroi latérale de la portion tubulaire inclinée (46_{b}) de façon parallèle à son axe longitudinal (A₁), avec une tôle extrémale (77) qui s'étend transversalement par rapport à celle-ci, une âme (78) s'élevant le cas échéant à mi-longueur de la tôle plaque, est reliée par une extrémité à la tôle extrémale.

12. Dispositif selon la revendication 11, **caractérisé en ce que** la portion tubulaire inclinée (46_{b}) délimite, avec une portion de la tôle plaque (76) et l'âme (78), un rail d'insertion.

13. Dispositif selon l'une des revendications 10 à 12, **caractérisé en ce qu'**une tôle aileron (56) avec une âme centrale (54) formant crête, dépasse de l'une des portions tubulaires (46a) accolées à angle droit, ladite âme étant parallèle à l'axe longitudinal (A) du tube et où le cas échéant la tôle aileron avec l'âme de la tôle extrémale (77) est voisine de la tôle plaque (76).

14. Dispositif selon l'une des revendications 1 à 13, **caractérisé en ce qu'**au moins une des portions tubulaires (46a) est pourvue, dans la zone de ses arêtes de bouche de tube (51) située vers les autres sections tubulaires (46), d'une goupille de butée ou baguette cylindrique (72) traversant l'espace intérieur (49) de la portion tubulaire.

15. Dispositif selon l'une des revendications 1 à 3, **caractérisé en ce qu'**une portion tubulaire (46) dépasse d'une paroi de bras (64) d'un profil en rigole (62) de l'élément de liaison (60, 61, 61ₐ), de préférence au milieu de la longueur de la paroi latérale, une autre portion tubulaire de l'élément de liaison (61, 61ₐ) étant le cas échéant associée à la portion tubulaire de la paroi latérale du profil en rigole (Fig. 15, 16).

16. Dispositif selon l'une des revendications 1 à 3, **caractérisé en ce que** l'élément de liaison (80) comporte deux coudes de tubes (82, 82ₐ), ayant chacun deux portions tubulaires (46, 46ₐ) et que l'une des portions tubulaires (46) de l'un des coudes de tubes (82) est arrangée selon un angle d'inclinaison (w₂) par rapport à une portion tubulaire (46) de l'autre coude de tubes (82ₐ) et que son autre portion (46ₐ) dépasse à peu près perpendiculairement du plan des trois autres portions, l'angle d'inclinaison (w₂) mesurant le cas échéant environ 10° à 20°, préférentiellement environ 15°.

17. Dispositif selon l'une des revendication 1 à 16 **caractérisé en ce que** la longueur de bras libre (f) des portions de tubulaires (46, 46ₐ, 46b; 86, 88, 97) est d'environ 300mm.

18. Dispositif selon l'une des revendications 1 à 3, **caractérisé en ce que** deux portions tubulaires (86) accolées de manière à former un angle (w₃) de plus de 90° avec leurs axes longitudinaux (A) ont à leur extrémité libre chacun une embase de tube (88) qui dépasse, et que les deux embases de tube de l'élément de liaison (90, 90ₐ) sont parallèles entre eux (Fig. 31, 32).

19. Dispositif selon la revendication 18, **caractérisé en ce qu'**une équerre (92) dépasse de la surface arrière (47) de chacune des deux portions tubulaires (86) de l'élément de liaison (90ₐ), dont l'un des bras (93) est aligné avec la surface arrière, où les deux équerres sont solidarisées à l'endroit de leur rencontre, ladite surface arrière comprenant le cas échéant une âme (54_{b}) au milieu de l'équerre et formant un plan de symétrie.

20. Dispositif selon l'une des revendications 1 à 19, **caractérisé en ce qu'**au moins deux éléments poutre (30) pourvus d'un élément de liaison ((50, 50ₐ, 52, 52ₛ; 53, 60; 61; 61ₐ; 70, 70ₐ, 70ₛ; 74, 74ₛ; 80, 90, 90a; 96, 96ₐ, 96_{b}) définissent avec deux plaques (28, 28ₜ; 100, 100ₑ, 100ᵢ) apposées contre eux, de manière parallèle et à distance (e) entre elles, ainsi qu'avec au moins des couches isolantes (27, 35) disposés entre celles-ci, un élément plan (12, 16, 19; 26, 32, 38).

21. Dispositif selon au moins une des revendications 1 à 20, **caractérisé en ce qu'**un élément noeud ou de liaison (50, 50ₐ, 52, 52ₛ; 53, 60; 61; 61ₐ; 70, 70ₐ, 70ₛ; 74, 74ₛ; 80, 90, 90a; 96, 96ₐ, 96_{b}) comporte à l'une de ses portions tubulaires (46, 46ₐ, 46_{b}; 86, 88, 97) une plaque taraudée (98).

22. Procédé de montage d'un dispositif, selon au moins une des revendications 1 à 21, sous forme de construction avec au moins une pièce, présentant une étendue de sol entourée d'éléments muraux et surmonté d'un élément de plafond, les éléments de mur, de sol, et de plafond réalisés de façon surfacique étant préfabriqués en dehors de l'emplacement, **caractérisé en ce qu'**un/une cellule de pièce ou conteneur de la sorte est amené(e) au lieu de montage à l'état préfabriqué, pourvu d'installations et de pièce transportable, au moins deux des cellules pièces ou conteneurs étant reliés entre eux par le/les élément(s) de liaison (50, 50ₐ, 52, 52ₛ; 53, 60; 61; 61ₐ; 70, 70ₐ, 70ₛ; 74, 74ₛ; 80, 90, 90a; 96, 96ₐ, 96_{b}) et les éléments profilés (30) fixés à une extrémité à leur cellule de pièce ou leur conteneur sont insérés sur le lieu de montage dans un élément de liaison de la/des cellules de pièce(s) voisine(s).

23. Procédé selon la revendication 22, **caractérisé en ce que** les cellules de pièces resp. conteneurs sont vissés les uns aux autres.
